# FASCICULE DE BREVET EUROPEEN

(11) **EP 1 371 025 B1**
(45) Date de publication et mention de la délivrance du brevet: **06.07.2016**
(21) Numéro de dépôt: 02701150.1
(22) Date de dépôt: 13.03.2002
(51) Int. Cl.: G07C 9/00

(54) **DISPOSITIF DESTINE A LIMITER L'ACCES A UN ESPACE CONFINE**
VORRICHTUNG ZUR BEGRENZUNG DES ZUGRIFFS ZU EINEM GESCHLOSSENEN RAUM
DEVICE FOR LIMITING ACCESS TO A CONFINED SPACE

(30) Priorité: 20.03.2001 EP 01810281
(43) Date de publication de la demande: 17.12.2003
(73) Titulaire: MR Electronic SA, 8623 Wetzikon (CH)
(72) Inventeur: MONNIER, Jean-Luc, 2300 La Chaux-de-Fonds (CH)
(74) Mandataire: GLN SA
(86) Numéro de dépôt international: PCT/CH2002/000150
(87) Numéro de publication internationale: WO 2002/075668

(56) Documents cités:
- EP-A- 0 668 423
- WO-A-01/08107
- WO-A-96/05552
- US-A- 5 475 378
- US-A- 5 488 660
- US-A- 5 774 058

## Description

La présente invention concerne les serrures destinées à limiter l'accès à un espace confiné et sécurisé, des dispositifs et des distributeurs de billets de banques, ainsi que les réseaux formés de dispositifs munis de telles serrures. Elle se rapporte plus particulièrement à une serrure du type comportant:
▪ un verrou, susceptible d'occuper des première et seconde positions dans lesquelles il est respectivement possible d'accéder ou non à l'espace confiné,
▪ un dispositif électromécanique, pour permettre ou non le déplacement du verrou de l'une à l'autre des positions du verrou,
▪ un circuit de commande pour adresser des ordres au dispositif électromécanique, et
▪ une interface de communication munie d'une borne formant une entrée de la serrure, et agencée de manière à pouvoir être reliée par la borne, au moins médiatement, à un système de gestion de type informatique.

De telles serrures sont utilisées, par exemple, dans les appareils de distribution de billets de banque, plus connu sous le nom de "bancomat", dans la commande de l'ouverture de chambres d'hôtel ou dans les salles de coffres de banques, pour la commande de safes.

Dans les systèmes connus, tels ceux décrits, par exemple, dans la demande de brevet EP 0 985 790, les moyens de commande de la serrure comprennent un microprocesseur, une mémoire et un clavier, agencés de manière à ce que, pour accéder à l'espace confiné, un opérateur entre un code d'accès au moyen du clavier. Le microprocesseur vérifie ce code, en fonction des informations qu'il va chercher dans la mémoire, et donne ou non l'ordre de libérer le verrou.

Dans la demande de brevet mentionnée plus haut, le code entré par l'opérateur est chaque fois différent. Ce code est généré, en synchronisme, par le microprocesseur de la serrure et par un ordinateur externe à la serrure, généralement placé au siège de l'entreprise chargée d'accéder au logement. Le code issu de l'ordinateur externe est transmis à l'opérateur au départ de sa visite des automates ou, par téléphone, avant qu'il n'accède à un bancomat donné.

Différentes variantes de serrures reliées à un ordinateur sont décrites dans les documents US 5'774'058, 5'488'660 et 5'475'378, WO 96-05552 et EP 0'668'423. Dans ces documents, la serrure est, en générale, équipée d'un clavier et d'un écran, pour permettre à un opérateur, chargé d'accéder à l'espace confiné protégé par la serrure, de prendre une part active à la commande de la serrure.

Avec de telles solutions, chaque serrure comporte des moyens autonomes de traitement. Il n'est donc pas possible d'assurer un contrôle à distance. Or, il apparaît que la sécurité des personnes impliquées dans la gestion de ce logement et celle des objets qui s'y trouvent serait considérablement améliorée si la serrure ne pouvait être commandée que lorsqu'elle reçoit un ordre provenant d'un lieu situé ailleurs que sur le site où se trouve l'appareil. Pour pouvoir garantir une commande sûre à distance, il est nécessaire de disposer d'un protocole de communication fiable et pratiquement inviolable.

Le but de la présente invention est donc de permettre une commande plus sûre de l'accès à des espaces confinés et sécurisés. Ce but est atteint grâce à une serrure destinée à limiter l'accès à un espace confiné et sécurisé, comprenant:
▪ un verrou, susceptible d'occuper des première et seconde positions dans lesquelles il est respectivement possible d'accéder ou non à l'espace confiné,
▪ un dispositif électromécanique, pour permettre ou non le déplacement du verrou de l'une à l'autre desdites positions,
▪ une manette de commande accessible de l'extérieur de l'espace confiné et agencée pour faire passer ledit verrou de l'une à l'autre de ses deux positions,
▪ un circuit de commande pour adresser des ordres au dispositif électromécanique,
▪ et une interface de communication,
caractérisée en ce que ladite interface de communication est munie d'une borne formant une entrée de la serrure, et agencée de manière à pouvoir être reliée par ladite borne, au moins médiatement, à un système distant de gestion de type informatique seul habilité à donner l'autorisation d'ouverture de la serrure, la serrure étant agencée de sorte que tous ses éléments puissent se trouver à l'intérieur de l'espace confiné, à l'exception de la manette de commande et de la borne de l'interface de communication,
et en ce que ladite interface de communication et le circuit de commande sont agencés de manière à ce que les informations provenant de l'extérieur de la serrure et adressées à la borne d'entrée soient conformes à un protocole comportant:
▪ un premier train d'impulsions définissant la serrure concernée,
▪ un deuxième train définissant la longueur totale du message,
▪ un troisième train comportant les informations relatives à l'ordre, et
▪ un quatrième train destiné à vérifier l'absence d'erreur.

De manière avantageuse, le circuit de commande comprend :
▪ une mémoire dans laquelle est stockée au moins une information en corrélation avec un code susceptible de commander l'ouverture de la serrure,
▪ des moyens de comparaison de l'information et du code, et
▪ un générateur d'impulsions pour commander le dispositif électromécanique lorsqu'il y a concordance entre le code reçu et l'information mémorisée et que l'autorisation est donnée par le système distant de gestion.

Une telle solution garantit un accès sécurisé ne nécessitant pas nécessairement un contrôle permanent du système de gestion.

Afin de permettre un suivi à distance de l'histoire de la serrure, sa maintenance et sa surveillance, la mémoire est agencée pour conserver, en outre, des informations relatives aux dernières interventions effectuées. De plus, le circuit de commande est agencé de manière à pouvoir adresser au système de gestion, lorsqu'il en donne l'ordre, les informations relatives à ces interventions.

Dans de tels dispositifs, il est plus sûr d'assurer une commande d'ouverture sans impliquer directement l'opérateur dans la maîtrise de l'opération. C'est pourquoi, de manière avantageuse, l'interface est reliée exclusivement au système de gestion.

La présente invention concerne également des dispositifs de sécurité pour gérer l'accès à un espace confiné et sécurisé. Elle se rapporte plus particulièrement à un dispositif comprenant:
▪ une serrure telle que présentée ci-dessus, de type commandé par un code d'entrée, agencée pour limiter l'accès à cet espace et comportant un circuit de commande et une interface de communication,
▪ des moyens d'entrée de données pour permettre à un opérateur d'introduire le code d'entrée,
▪ un organe de coordination relié à la serrure et aux moyens d'entrée de données, et muni d'une connexion pour la brancher à un système de gestion de type informatique.

Dans le but d'assurer une relation fiable et sûre entre le système de gestion et le dispositif, l'organe de coordination, l'interface et le circuit de commande sont agencés de manière à ce qu'ils communiquent entre eux selon un protocole comportant :
▪ un premier train d'impulsions définissant le dispositif concerné,
▪ un deuxième train définissant la longueur totale du message,
▪ un troisième train comportant les informations relatives à l'ordre, et
▪ un quatrième train destiné à vérifier l'absence d'erreur.

Un tel dispositif se prête bien à une surveillance simultanée de plusieurs serrures. A cet effet, il comporte, en outre, un bus reliant ces serrures à l'organe de coordination.

Le dispositif décrit ci-dessus trouve une application dans le domaine des distributeurs de billets de banques, lesquels comportent:
▪ un coffre définissant un espace confiné et destiné à contenir les billets, et muni d'une porte,
▪ une serrure telle que présentée ci-dessus, du type commandé par un code d'entrée, pour permettre ou non l'ouverture de la porte et, ainsi limiter l'accès au coffre,
▪ un mécanisme de distribution pour extraire les billets du coffre,
▪ des moyens d'entrée de données pour permettre à un opérateur d'adresser des ordres au distributeur,
▪ un organe de coordination relié aux moyens d'entrée de données, et
▪ des moyens de liaison pour relier l'organe de coordination à un système de gestion

Pour permettre la surveillance et la gestion en temps réel du distributeur, tout en simplifiant la structure de sa serrure, et en garantissant des relations fiables et sûres, la serrure est reliée à l'organe de coordination duquel elle reçoit des signaux porteurs du code d'entrée. Dans ce distributeur, la serrure et le système de gestion communiquent entre eux selon un protocole comportant :
▪ un premier train d'impulsions définissant le dispositif concerné,
▪ un deuxième train définissant la longueur totale du message,
▪ un troisième train comportant les informations relatives à l'ordre, et
▪ un quatrième train destiné à vérifier l'absence d'erreur.

De manière avantageuse, le système de gestion, l'organe de coordination et la serrure du distributeur sont agencés de manière à ce que les informations provenant du système de gestion prévalent sur celles provenant des moyens d'entrée de données. Il est, de la sorte, possible d'interdire l'accès à un distributeur si un doute apparaît, depuis le système de gestion, même en cours de procédure d'ouverture du coffre.

Pour assurer des conditions de travail optimales, les dispositifs tels que définis plus haut sont avantageusement intégrés à un réseau de gestion pour commander l'accès à des espaces confinés et sécurisés.

Le but de la présente invention est également atteint à l'aide d'un Réseau de gestion d'un ensemble de dispositifs de sécurité pour commander l'accès à des espaces confinés et sécurisés, comprenant un ordinateur et des moyens de liaison pour relier l'ordinateur à chacun desdits dispositifs, dans lequel chaque dispositif comporte:
▪ une serrure telle que présentée ci-dessus, pour limiter l'accès audit espace, ladite serrure comprenant:
   - un dispositif électromécanique agencé pour permettre ou non l'accès audit espace,
   - un circuit de commande comprenant une mémoire dans laquelle est stockée au moins une information en corrélation avec un code susceptible de commander l'ouverture de la serrure, des moyens de comparaison de l'information et du code, et un générateur d'impulsions pour commander le dispositif électromécanique lorsqu'il y a concordance entre le code reçu et l'information mémorisée et que l'autorisation est donnée par le système distant de gestion,
▪ des moyens d'entrée de données agencés pour permettre à un opérateur d'introduire ledit code,
▪ un organe de coordination (54) relié à la serrure et aux moyens d'entrée de données.

Dans ce réseau, le circuit de commande et l'organe de coordination sont agencés de manière à ce que l'espace confiné ne soit accessible que dans la mesure où le code d'entrée est en concordance avec l'information en mémoire, et que l'ordinateur n'en empêche pas l'accès. Pour garantir une liaison sûre et fiable, l'ordinateur et la serrure communiquent entre eux selon un protocole comportant :
▪ un premier train d'impulsions définissant le dispositif concerné,
▪ un deuxième train définissant la longueur totale du message,
▪ un troisième train comportant les informations relatives à l'ordre, et
▪ un quatrième train destiné à vérifier l'absence d'erreur.

De manière avantageuse et pour augmenter la sécurité, le circuit de commande de chacun des dispositifs est agencé de manière à ce qu'il n'adresse les impulsions de commandes que dans la mesure où le code est en concordance avec l'information mémorisée et que l'ordinateur donne son accord.

D'autres avantages et caractéristiques de l'invention ressortiront de la description qui va suivre, faite en regard du dessin annexé, dans lequel:
▪ les figures 1 et 2 représentent selon l'invention, respectivement et de manière schématique, une serrure et un réseau de distributeur de billets.

La figure 1 représente une serrure 10 qui comporte un verrou 12 susceptible d'occuper une première et une seconde position, dont l'une, dite fermée, est destinée à empêcher l'accès à un espace confiné, en vue de le sécuriser. Il est muni d'une denture 12a à crémaillère. Le déplacement du verrou 12 est assuré par une manette de commande 14, accessible de l'extérieur de l'espace confiné et munie d'un secteur denté 14a en prise avec la denture 12a.

La serrure 10 comporte, en outre, un dispositif électromécanique 16 muni d'un taquet 18 et d'un électro-aimant 20 commandant le déplacement du taquet 18 qui entrave ou non le déplacement du verrou 12. Le dispositif est commandé par un circuit 22, lequel reçoit des ordres d'une interface 24, munie d'une première borne 24a reliée au circuit de commande 22 et d'une seconde borne 24b, destinée à permettre une liaison avec l'extérieur, comme cela sera expliqué plus loin.

Le circuit 22 comprend essentiellement une mémoire 22a dans laquelle sont mémorisées des informations, un circuit de comparaison 22b, destiné à comparer les informations reçues de l'interface 24 avec celles se trouvant dans la mémoire 22a, et un générateur d'impulsions 22c agencé de manière à ce que, en cas de conformité des informations reçues en référence aux informations en mémoire, il donne l'ordre à l'électro-aimant 20 de libérer le verrou 12. De manière avantageuse, la mémoire 22a peut, en outre mémoriser des informations relatives aux dernières interventions effectuées sur la serrure 10.

Tous les éléments de la serrure, à l'exception de la manette de commande 14 et de la sortie 24b de l'interface 24 se trouvent à l'intérieur de l'espace confiné.

La figure 2 montre, de manière schématique, un réseau de gestion d'un ensemble de dispositifs de sécurité 26 pour commander l'accès à des espaces confinés et sécurisés, qui seront décrits de manière plus détaillée ci-après, et un système de gestion comprenant essentiellement un ordinateur central 28 et des moyens de liaison 30, généralement formé d'un réseau câblé.

Sur cette figure l'un seulement des dispositifs de sécurité 26 est représenté de manière détaillée. Il comprend deux espaces confinés définis par des coffres 32 et 34, respectivement munis de portes 36 et 38 et de serrures 40 et 42 du type de celle décrite en référence à la figure 1.

Le coffre 32 fait partie intégrante d'un distributeur de billets de banque 44. Il contient un mécanisme de distribution de billets 46. Ces derniers sont délivrés au travers d'une trappe 48.

Le distributeur 44 comprend, en outre des moyens d'entrée de données 50 formés d'un clavier et d'un lecteur de cartes magnétiques ou à puces, et des moyens d'affichage réalisés au moyen d'un écran 52.

Un organe de coordination 54, avantageusement formé d'un microprocesseur, assure la réception des ordres donnés par les moyens d'entrée de données 50 et les interprète en vue de commander le mécanisme 46 et l'écran 52. L'organe de coordination 54 est en liaison permanente avec l'ordinateur 28, au travers du réseau 30, pour assurer un suivi des transactions et le cas échéant, l'interrompre en cas de problème ou de malversation constatée. Les informations sont transmises par un langage codé à haute sécurité. On relèvera qu'un ou plusieurs dispositifs de sécurité 26 peuvent être branchés par une même ligne 30 à l'ordinateur central 28.

Le coffre 34 est un trésor de nuit avec une porte basculante 56, permettant d'y introduire des cassettes non représentées au dessin, commandée par une serrure 58.

Le dispositif de sécurité 26 est disposé dans un caisson 60 muni de portes et de découpes non référencées, pour permettre l'accès aux coffres 32 et 34, à la trappe 48, à la porte 56 ainsi qu'aux moyens d'entrée de données 50 et de l'écran 52.

Ainsi qu'il apparaît sur la figure 2, les serrures 40, 42 et 58 sont reliées, au moyen d'un bus 62, à l'organe de coordination 54 et, à travers lui, à l'ordinateur central 28. La liaison entre les serrures et l'organe 54 peut être réalisée au moyen d'une ligne à quatre fils, telle que celles utilisées dans le domaine de la téléphonie.

Si un opérateur doit commander l'ouverture de l'une ou l'autre des serrures 40, 42 ou 58, il adresse un message à l'organe de coordination par l'intermédiaire des moyens d'entrée de données 50, par exemple au moyen d'une carte et/ou d'un chiffre composé sur le clavier. Ce message contient des informations relatives à l'identité de l'opérateur, à la serrure concernée et au code qui, comparé aux informations contenues dans la mémoire 22a, permet l'accès à l'un des espaces confinés.

Comme les moyens d'entrée de données 50 sont reliés à la fois aux serrures 40, 42 et 58, et à l'ordinateur central 28, au travers de l'organe de coordination 54, le message peut être analysé par l'ordinateur central 28 avant que la serrure considérée ne soit ouverte. L'autorisation d'ouverture peut être donnée en temps réel, ce qui signifie qu'à chaque entrée d'un message, l'ordinateur 28 l'analyse et donne ou non son accord.

La transmission des informations entre les serrures 40, 42 et 58 et l'organe de coordination 54 est réalisée selon un protocole comportant:
▪ un premier train d'impulsions T1 définissant la serrure impliquée, avec une indication si cette dernière est émettrice ou réceptrice,
▪ un deuxième train T2 définissant la longueur totale du message,
▪ un troisième train T3 comportant les informations relatives à l'ordre transmis, et
▪ un quatrième train T4 destiné à vérifier l'absence d'erreur.

T1, T2 et T4 ont une longueur fixe, généralement de 8 bits (ou 1 byte). Dans la plupart des cas, cela est suffisant pour couvrir les besoins. T3 a, par contre, une longueur variable, qui peut aller jusqu'à 255 bytes. Si cela ne suffit pas, le message peut être décomposé. Cela peut, par exemple, être nécessaire lorsque l'ordinateur 28 demande à une serrure de lui transmettre les informations relatives aux dernières interventions effectuées sur les serrures. Une telle solution permet non seulement d'augmenter la sécurité dans la commande de l'accès à des espaces confinés, les serrures pouvant être en permanence sous contrôle, mais aussi, de réduire leur coût, les moyens internes de contrôle pouvant être limités. Il n'est donc plus nécessaire de demander à un opérateur, qui doit se rendre sur le site, d'interroger le circuit de commande 22 pour savoir quelles sont les dernières opérations effectuées sur l'une ou l'autre des serrures. Cela peut se faire soit en temps réel, soit de manière périodique. Il n'y a pas non plus de risque qu'une porte reste ouverte par mégarde ou par manipulation erronée.

Les programmes que comporte l'ordinateur 28 se rapportent aussi bien à la distribution des billets de banques qu'à la gestion des serrures. Il est aussi possible que cet ordinateur adresse, au travers d'un réseau non représenté au dessin, les informations relatives à la distribution des billets à un premier ordinateur et celles relatives aux serrures à un deuxième, les personnes responsables de ces deux aspects n'étant pas les mêmes.

On relèvera que la liaison entre l'organe de coordination 54 et l'ordinateur 28 fait l'objet de la plus grande attention dans les systèmes connus, les messages adressés devant être codés avec un maximum de sécurité. En conséquence, le risque d'une intervention sur la ligne en vue d'obtenir une ouverture de serrure non autorisée est pratiquement nul.

Le réseau décrit en référence à la figure 2 se rapporte à la distribution de billets de banque et à la gestion de trésors de nuit. Il va de soit que les moyens mis en oeuvre pourraient être utilisés à d'autres fins, notamment à la gestion des safes dans une salle de coffres d'une banque.

## Revendications

1. Serrure (10) destinée à limiter l'accès à un espace confiné et sécurisé, comprenant:
▪ un verrou (12), susceptible d'occuper des première et seconde positions dans lesquelles il est respectivement possible d'accéder ou non à l'espace confiné,
▪ un dispositif électromécanique (16), pour permettre ou non le déplacement du verrou (12) de l'une à l'autre desdites positions,
▪ une manette de commande (14) accessible de l'extérieur de l'espace confiné et agencée pour faire passer ledit verrou (12) de l'une à l'autre de ses deux positions,
▪ un circuit de commande (22) pour adresser des ordres au dispositif électromécanique (16),
▪ et une interface de communication (24),
**caractérisée en ce que** ladite interface de communication (24) est munie d'une borne (24b) formant une entrée de la serrure, et agencée de manière à pouvoir être reliée par ladite borne (24b), au moins médiatement, à un système distant de gestion de type informatique (28, 30) seul habilité à donner l'autorisation d'ouverture de la serrure, la serrure étant agencée de sorte que tous ses éléments puissent se trouver à l'intérieur de l'espace confiné, à l'exception de la manette de commande (14) et de la borne (24b) de l'interface de communication (24), et **en ce que** ladite interface de communication (24) et le circuit de commande (22) sont agencés de manière à ce que les informations provenant de l'extérieur de la serrure et adressées à la borne d'entrée (24b) soient conformes à un protocole comportant:
▪ un premier train (T1) d'impulsions définissant la serrure concernée,
▪ un deuxième train (T2) définissant la longueur totale du message,
▪ un troisième train (T3) comportant les informations relatives à l'ordre, et
▪ un quatrième train (T4) destiné à vérifier l'absence d'erreur.

2. Serrure selon la revendication 1, **caractérisée en ce que** ledit circuit de commande (22) comprend:
▪ une mémoire (22a) dans laquelle est stockée au moins une information en corrélation avec un code susceptible de commander l'ouverture de la serrure (10),
▪ des moyens de comparaison de l'information et du code (22b), et
▪ un générateur d'impulsions (22c) pour commander le dispositif électromécanique (16) lorsqu'il y a concordance entre le code reçu et l'information mémorisée et que l'autorisation est donnée par le système distant de gestion (28, 30).

3. Serrure selon la revendication 2, **caractérisée en ce que** ladite mémoire (22a) est agencée pour conserver, en outre, des informations relatives aux dernières interventions effectuées et **en ce que** ledit circuit de commande (22) est agencé pour adresser audit système distant de gestion (28, 30), lorsqu'il en donne l'ordre, les informations relatives auxdites interventions.

4. Serrure selon l'une des revendications 1 à 3, caractérisée en ce ladite interface est agencée de manière à être reliée exclusivement audit système distant de gestion (28, 30).

5. Dispositif de sécurité (26) pour gérer l'accès à un espace confiné et sécurisé (32, 34), comprenant:
▪ une serrure (40, 42, 58) selon l'une quelconque des revendications 1 à 3, de type commandé par un code d'entrée, agencée pour limiter l'accès audit espace,
▪ des moyens d'entrée de données (50) pour permettre à un opérateur d'introduire ledit code,
▪ un organe de coordination (54), relié à la serrure (40, 42, 58) et aux moyens d'entrée de données (50), et muni d'une connexion pour le brancher à un système distant de gestion de type informatique (30).

6. Dispositif de sécurité (26) selon la revendication 5, **caractérisé en ce que** ledit organe de coordination (54) et ladite serrure (40, 42, 58) sont agencés de manière à ce que, sauf interdiction du système distant de gestion (30), l'ouverture de ladite serrure (40, 42, 58) peut être commandée par ledit opérateur par son intervention sur les moyens d'entrées de données (50), en introduisant ledit code.

7. Dispositif de sécurité (26) selon la revendication 6, **caractérisé en ce qu'**il comporte une pluralité de serrures (40, 42, 58) et un bus (62) reliant ces serrures audit organe de coordination.

8. Distributeur de billets de banques (44) comprenant une serrure (40, 42, 58) selon l'une quelconque des revendications 1 à 4, ledit distributeur comportant:
▪ un coffre définissant un espace confiné (32) et destiné à contenir lesdits billets, et muni d'une porte (36),
▪ ladite serrure (40) étant du type commandé par un code d'entrée, pour permettre ou non l'ouverture de la porte (36) et, ainsi limiter l'accès audit coffre,
▪ un mécanisme de distribution (46) pour extraire les billets du coffre,
▪ des moyens d'entrée de données (50) pour permettre à un opérateur d'adresser des ordres,
▪ un organe de coordination (54) relié auxdits moyens d'entrée de données (50),
▪ et des moyens de liaison (30) pour relier ledit organe (54) à un système distant de gestion (28).

9. Distributeur selon la revendication 8, **caractérisé en ce que** le système distant de gestion (28), l'organe de coordination (54) et la serrure (40) sont agencés de manière à ce que les informations provenant du système distant de gestion (28) prévalent sur celles provenant des moyens d'entrée de données (50).

10. Réseau de gestion d'un ensemble de dispositifs de sécurité (26) pour commander l'accès à des espaces confinés et sécurisés (32, 34), comprenant un ordinateur (28) et des moyens de liaison (30) pour relier l'ordinateur (28) à chacun desdits dispositifs, dans lequel chaque dispositif comporte:
▪ une serrure (40, 42, 58) selon la revendication 1, pour limiter l'accès audit espace, ladite serrure comprenant:
- un circuit de commande (22) comprenant une mémoire (22a) dans laquelle est stockée au moins une information en corrélation avec un code susceptible de commander l'ouverture de la serrure, des moyens de comparaison de l'information et du code (22b), et un générateur d'impulsions (22c) pour commander le dispositif électromécanique (16) lorsqu'il y a concordance entre le code reçu et l'information mémorisée et que l'autorisation est donnée par l'ordinateur (28),
▪ des moyens d'entrée de données (50) agencés pour permettre à un opérateur d'introduire ledit code,
▪ un organe de coordination (54) relié à la serrure (40, 42, 58) et aux moyens d'entrée de données (50).

## Patentansprüche

1. Schloss (10), das dazu bestimmt ist, den Zugriff auf einen geschlossenen und gesicherten Raum zu begrenzen, umfassend:
• einen Riegel (12), der imstande ist, eine erste und zweite Position einzunehmen, in denen es jeweils möglich ist, in den geschlossenen Raum zu gelangen oder nicht,
• eine elektromechanische Vorrichtung (16), um die Verlagerung des Riegels (12) von der einen in die andere der Positionen zu erlauben,
• einen Steuergriff (14), der von außerhalb des geschlossenen Raums zugänglich ist und ausgebildet, um den Riegel (12) von der einen in die andere seiner zwei Positionen zu verbringen,
• einen Steuerkreis (22), um der elektromechanischen Vorrichtung (16) Befehle zu erteilen,
• und eine Kommunikationsschnittstelle (24),
**dadurch gekennzeichnet, dass** die Kommunikationsschnittstelle (24) mit einer Klemme (24b) ausgestattet ist, die einen Schlosseingang bildet, und derart ausgebildet ist, dass sie durch die Klemme (24b) mindestens indirekt mit einem entfernten Verwaltungssystem vom Typ EDV (28, 30) verbindbar ist, das allein berechtigt ist, die Genehmigung zum Öffnen des Schlosses zu erteilen, wobei das Schloss derart ausgestattet ist, dass sich alle seine Elemente im Innern des geschlossenen Raums befinden können, mit Ausnahme des Steuergriffs (14) und der Klemme (24b) der Kommunikationsschnittstelle (24),
und dass die Kommunikationsschnittstelle (24) und der Steuerkreis (22) derart ausgestattet sind, dass die Informationen, die von außerhalb des Schlosses kommen und an die Eingangsklemme (24b) geschickt werden, einem Protokoll entsprechen, das umfasst:
• eine erste Impulsgruppe (T1), welche das betroffene Schloss definiert,
• eine zweite Gruppe (T2), welche die Gesamtlänge der Nachricht definiert,
• eine dritte Gruppe (T3), welche Informationen bezüglich des Befehls aufweist, und
• eine vierte Gruppe (T4), die bestimmt ist, die Abwesenheit von Fehlern zu überprüfen.

2. Schloss nach Anspruch 1, **dadurch gekennzeichnet, dass** der Steuerkreis (22) umfasst:
• einen Speicher (22a), in dem mindestens eine Information in Korrelation mit einem Code gespeichert ist, der imstande ist, das Öffnen des Schlosses (10) zu steuern,
• Vergleichsmittel der Information und des Codes (22b), und
• einen Impulsgenerator (22c), um die elektromechanische Vorrichtung (16) zu steuern, wenn es Übereinstimmung zwischen dem empfangenen Code und der gespeicherten Information gibt und wenn die Genehmigung vom entfernten Verwaltungssystem (28, 30) erteilt wird.

3. Schloss nach Anspruch 2, **dadurch gekennzeichnet, dass** der Speicher (22a) ausgebildet ist, um ferner Informationen in Bezug auf die letzten durchgeführten Eingriffe aufzubewahren und dass der Steuerkreis (22) ausgebildet ist, um an das entfernte Verwaltungssystem (28, 30), wenn es dazu den Befehl erteilt, die Informationen in Bezug auf die Eingriffe zu senden.

4. Schloss nach einem der Ansprüche 1 bis 3, **dadurch gekennzeichnet, dass** die Schnittstelle derart ausgebildet ist, dass sie ausschließlich mit dem entfernten Verwaltungssystem (28, 30) verbunden ist.

5. Sicherheitsvorrichtung (26) zur Verwaltung des Zugriffs auf einen geschlossenen und gesicherten Raum (32, 34), umfassend:
• ein Schloss (40, 42, 58) nach einem der Ansprüche 1 bis 3 des Typs, der von einem Eingangscode gesteuert ist, das ausgebildet ist, um den Zugriff auf den Raum zu begrenzen,
• Dateneingabemittel (50), um einem Bediener zu erlauben, den Code einzugeben,
• ein Koordinationsorgan (54), das mit dem Schloss (40, 42, 58) und mit den Dateneingabemitteln (50) verbunden und mit einem Anschluss ausgestattet ist, um es an ein entferntes Verwaltungssystem vom Typ EDV (30) anzuschließen.

6. Sicherheitsvorrichtung (26) nach Anspruch 5, **dadurch gekennzeichnet, dass** das Koordinationsorgan (54) und das Schloss (40, 42, 58) derart ausgebildet sind, dass, außer bei Verbot durch das entfernte Verwaltungssystem (30), das Öffnen des Schlosses (40, 42, 58) von dem Bediener durch seinen Eingriff auf die Dateneingabemittel (50) durch Eingabe des Codes steuerbar ist.

7. Sicherheitsvorrichtung (26) nach Anspruch 6, **dadurch gekennzeichnet, dass** es eine Vielzahl von Schlössen (40, 42, 58) und einen Bus (62) aufweist, der diese Schlösser mit dem Koordinationsorgan verbindet.

8. Geldscheinautomat (44), umfassend ein Schloss (40, 42, 58) nach einem der Ansprüche 1 bis 4, wobei der Automat aufweist:
• einen Safe, der einen geschlossenen Raum (32) definiert und bestimmt ist, die Scheine zu enthalten, und mit einer Tür (36) ausgestattet ist,
• wobei das Schloss (40) vom durch einen Eingangscode gesteuerten Typ ist, um das Öffnen der Tür (36) zu gestatten oder nicht und um somit den Zugriff auf den Safe zu begrenzen,
• einen Ausgabemechanismus (46) zwecks Entnahme der Scheine aus dem Safe,
• Dateneingabemittel (50), um einem Bediener zu erlauben, Befehle zu geben,
• ein Koordinationsorgan (54), das mit den Dateneingabemitteln (50) verbunden ist, und
• Verbindungsmittel (30), um das Organ (54) mit einem entfernten Verwaltungssystem (28) zu verbinden.

9. Automat nach Anspruch 8, **dadurch gekennzeichnet, dass** das entfernte Verwaltungssystem (28), das Koordinationsorgan (54) und das Schloss (40) derart ausgebildet sind, dass die Informationen vom entfernten Verwaltungssystem (28) gegenüber den Informationen von den Dateneingabemitteln (50) dominierend sind.

10. Verwaltungsnetz einer Gruppe von Sicherheitsvorrichtungen (26) zur Steuerung des Zugriffs auf geschlossene und gesicherte Räume (32, 34), umfassend einen Rechner (28) und Verbindungsmittel (30), um den Rechner (28) mit jeder der Vorrichtungen zu verbinden, wobei jede Vorrichtung aufweist:
• ein Schloss (40, 42, 58) nach Anspruch 1, um den Zugriff auf den Raum zu begrenzen, wobei das Schloss umfasst:
- einen Steuerkreis (22), der einen Speicher (22a) umfasst, in dem mindestens eine Information in Korrelation mit einem Code gespeichert ist, der imstande ist, das Öffnen des Schlosses zu steuern, Vergleichsmittel der Information und des Codes (22b) und einen Impulsgenerator (22c), um die elektromechanische Vorrichtung (16) zu steuern, wenn es Übereinstimmung zwischen dem empfangenen Code und der gespeicherten Information gibt und wenn die Genehmigung vom Rechner (28) erteilt wird,
• Dateneingabemittel (50), die ausgebildet sind, um einem Bediener zu erlauben, den Code einzugeben,
• ein Koordinationsorgan (54), das mit dem Schloss (40, 42, 58) und mit den Dateneingabemitteln (50) verbunden ist.

## Claims

1. A lock (10) intended to limit access to a confined and secured space, comprising:
• a bolt (12), able to occupy first and second positions in which it is respectively possible or not possible to access a confined space,
• an electromechanical device (16), to allow or prohibit the movement of the bolt (12) from one to the other of said positions,
• a control lever (14) accessible from outside the confined space and arranged to move said bolt (12) from one to the other of its two positions,
• a control circuit (22) to send orders to the electromechanical device (16), and
• a communication interface (24),
**characterized in that** said communication interface (24) is provided with a terminal (24b) forming an inlet for the lock, and arranged so as to be able to be connected by said terminal (24b), at least intermediately, to a remote management system of the computerized type (28, 30) solely authorized to give permission to open the lock, the lock being arranged such that all the elements can be found inside the confined space, with the exception of the control lever (14) and the terminal (24b) of the communication interface (24),
and **in that** said communication interface (24) and the control circuit (22) are arranged such that the information from outside the lock and sent to the input terminal (24b) is according to a protocol including:
• a first series (T1) of pulses defining the lock in question,
• a second series (T2) defining the total length of the message,
• a third series (T3) including information relative to the order, and
• a fourth series (T4) intended to verify the absence of errors.

2. The lock according to claim 1, **characterized in that** said control circuit (22) comprises:
• a memory (22a) in which at least one piece of information is stored correlated with the code capable of commanding the opening of the lock (10),
• means for comparing the information and the code (22b), and
• a pulse generator (22c) for commanding the electromechanical device (16) when there is a match between the received code and the stored information and the permission is given by the remote management system (28, 30).

3. The lock according to claim 2, **characterized in that** said memory (22a) is further arranged to keep information relative to the last operations performed and **in that** said control circuit (22) is arranged to send said remote management system (28, 30), when it gives the order, the information relative to the operations.

4. The lock according to one of claims 1 to 3, **characterized in that** said interface is arranged so as to be exclusively connected to said remote management system (28, 30).

5. A security device (26) for managing the access to a confined and secured space (32, 34), comprising:
• a lock (40, 42, 58) according to any one of claims 1 to 3, of the type controlled by an entry code, arranged to limit the access to said space,
• data entry means (50) to allow an operator to introduce said code,
• a coordinating member (54), connected to the lock (40, 42, 58) and the data entry means (50), and provided with a connection for connecting to a remote management system of the computerized type (30).

6. The security device (26) according to claim 5, **characterized in that** the coordinating member (54) and said lock (40, 42, 58) are arranged such that, unless prohibited by the remote management system (30), the opening of said lock (40, 42, 58) can be commanded by said operator by his intervention on the data entry means (50), by introducing said code.

7. The security device (26) according to claim 6, **characterized in that** it includes a plurality of locks (40, 42, 58) and a bus (62) connecting these locks to said coordinating member.

8. A banknote distributor (44) comprising a lock (40, 42, 58) according to any one of claims 1 to 4, said distributor including:
• a safe defining a confined space (32) and intended to contain said notes, and provided with a door (36),
• said lock (40) being of the type controlled by an entry code, to allow or prohibit the opening of the door (36), and to thus limit access to said safe,
• a dispensing mechanism (46) to remove the notes from the safe,
• data entry means (50) to allow an operator to send orders,
• a coordinating member (54) connected to said data entry means (50), and
• connecting means (30) for connecting said member (54) to a remote management system (28).

9. The dispenser according to claim 8, **characterized in that** the remote management system (28), the coordinating member (54) and the lock (40) are arranged such that the information from the remote management system (28) prevails over that from the data entry means (50).

10. A network for managing a set of security devices (26) for controlling access to confined and secured spaces (32, 34), comprising a computer (28) and connecting means (30) to connect the computer (28) to each of said devices, in which each device includes:
• a lock (40, 42, 58) according to claim 1, to limit the access to said space, said lock comprising:
- a control circuit (22) comprising a memory (22a) in which at least one piece of information is stored correlated with a code able to command the opening of the lock, means for comparing the information and the code (22b), and a pulse generator (22c) for commanding the electromechanical device (16) when there is a match between the received code and the stored information and the authorization is given by the computer (28),
• data entry means (50) arranged to allow an operator to introduce the code,
• a coordinating member (54) connected to the lock (40, 42, 58) and to the data entry means (50).
